# DEMANDE DE BREVET EUROPEEN

(11) **EP 2 362 027 A1**
(43) Date de publication de la demande: **31.08.2011**
(21) Numéro de dépôt: 11155083.6
(22) Date de dépôt: 18.02.2011
(51) Int. Cl.: E03C 1/02, F24H 9/12

(54) **Appareil de scellement, en particulier pour des éléments de plomberie**

(30) Priorité: 22.02.2010 FR 1051249
(71) Demandeur: Abdelli, Marick, 57250 Moyeuvre-Grande (FR)
(72) Inventeur: Abdelli, Marick, 57250 Moyeuvre-Grande (FR)
(74) Mandataire: Brungard, Yves Francois

(57) **Abrégé**

Un appareil de scellement comporte un support (10) et des moyens de liaison (12, 13) pour fixer au support (10) au moins un élément à sceller, les moyens de liaisons comportant un premier membre (12) destiné à recevoir l'élément à sceller (2) et un deuxième membre (13) lié au support (10), le deuxième membre (13, 13') étant relié au premier membre (12) ou au support par aimantation de manière réglable.

## Description

### DOMAINE DE L'INVENTION

L'invention concerne un appareil de scellement utilisable dans le domaine de la construction de bâtiments, et en particulier pour la fixation d'éléments de plomberie.

### TECHNIQUE ANTÉRIEURE

Le scellement d'élément à sceller est une technique fréquente dans la construction de bâtiment. On utilise un matériau à prise hydraulique tel que du plâtre ou du ciment prompt par exemple pour enrober partiellement l'élément à sceller et le relier à la maçonnerie. Dans le domaine de la plomberie, la tendance est d'intégrer les canalisations dans les murs ou les planchers afin que celles-ci ne soient pas visibles. Lorsqu'il s'agit de conduites d'eau sanitaire, celles-ci sont reliées à de la robinetterie, par exemple un robinet qui fait saillie d'une paroi verticale. Un réseau hydraulique de chauffage à l'aide de radiateurs est également formé de la même manière.

Pour la connexion de la robinetterie aux conduites, on place en général un raccord en forme de pipe qui est soudé ou serti à l'extrémité de la conduite. Le raccord comporte une sortie filetée femelle que l'on place débouchant perpendiculairement à fleur de la paroi, comme le montre la figure 6. Le raccord est scellé dans la paroi afin de bien maintenir la robinetterie. La robinetterie est fixée alors par l'intermédiaire d'un mamelon fileté qui est vissé dans la sortie du raccord. Dans le cas d'un robinet avec une entrée pour l'eau froide et une entrée pour l'eau chaude, on prévoit deux conduites d'alimentation et deux raccords. La distance entre les raccords est normalisée, par exemple à 150 mm, et la position des raccords doit respecter cette condition pour permettre le montage. De plus, il faut que les axes des parties filetées des raccords soient parallèles entre eux, perpendiculaires à la paroi et que les raccords soient affleurant dans le même plan.

La méthode de pose de ces raccords consiste en général à réaliser une saignée dans la paroi, enduire le fond de la saignée avec le matériau à prise rapide, mettre en place les conduites et les raccords avant la prise, finir d'enduire la saignée en enrobant en particulier les raccords et à les maintenir en place jusqu'à la prise du matériau.

Il apparaît de manière évidente qu'il est très difficile d'obtenir un bon positionnement des raccords pendant la prise. En effet, les conduites ont une élasticité importante et ont tendance à replacer les raccords dans une position qui n'est pas nécessairement celle souhaitée. De plus, au moins un opérateur est mobilisé jusqu'à ce que la prise soit obtenue.

Le document EP 1 178 257 montre un dispositif prévu pour être utilisé sur des plaques de plâtre en particulier. Le dispositif comporte une plaque métallique destinée à être fixée sur la paroi en plaques de plâtre, au niveau de l'arrivée des conduites. La plaque métallique comporte au moins deux trous, et des raccords sont prévus pour être fixés à travers les trous et maintenus par un écrou vissé depuis l'extérieur. Ce dispositif présente l'inconvénient que la plaque métallique est en saillie par rapport à la surface de la paroi. Elle nécessite également l'utilisation de chevilles spéciales pour la fixation de la plaque métallique sur la paroi. Par ailleurs cet élément supplémentaire reste en place et est à usage unique. Cette solution n'est pas bien adaptée aux cas de murs pleins.

Le document EP 1 253 386 montre un gabarit de montage pour des conduites en matière synthétique d'alimentation d'un radiateur. Une équerre sert de support et est d'abord fixée à un mur. Ensuite, une réglette comportant deux guides reçoit deux conduites dans les guides et est vissée sur l'équerre. Le scellement des conduites peut alors être effectué. Cet équipement n'est pas adapté pour la fixation de raccords pour les robinetteries.

### OBJECTIFS DE L'INVENTION

L'invention vise à fournir un appareil de scellement pour des éléments à sceller, en particulier pour des éléments de plomberie, qui permette d'obtenir de manière précise la position des éléments à sceller avec une facilité de mise en oeuvre.

### EXPOSÉ DE L'INVENTION

Avec ces objectifs en vue, l'invention a pour objet un appareil de scellement d'au moins un élément à sceller, comportant un support et des moyens de liaison pour fixer l'élément au support, les moyens de liaison comportant un premier membre destiné à recevoir l'élément à sceller, caractérisé en ce que les moyens de liaison comportent en outre un deuxième membre lié au support, le deuxième membre étant relié au support ou au premier membre par aimantation de manière réglable.

En prévoyant des moyens de liaison par aimantation, on permet d'obtenir facilement un réglage relatif entre deux membres ou avec le support, en faisant glisser les deux membres l'un sur l'autre ou sur le support. La position obtenue est maintenue par l'attraction des membres ou du support entre eux. Une fois le réglage obtenu, et donc la position de l'élément à sceller déterminée, on peut enduire l'élément à sceller du matériau de scellement pendant que la position de l'élément à sceller est maintenue.

Selon une disposition particulière, le deuxième membre comporte deux ailes perpendiculaires entre elles dont la première reçoit le premier membre en y étant relié par aimantation, le deuxième membre étant lié au support par aimantation entre le support et la deuxième aile. Ainsi, on peut obtenir des réglages dans des directions et des sens qui se croisent et qui sont complémentaires, afin d'avoir le maximum de possibilités de réglage.

La première aile du deuxième membre a par exemple une face plane. Le premier membre qui est placé sur cette face plane peut être ajusté en distance selon toutes les directions du plan de l'aile, et en rotation selon un axe perpendiculaire au plan. La position est donc ajustable selon trois degrés de liberté.

Selon une autre caractéristique, la première aile du deuxième membre a une face comportant au moins un taquet pour définir une orientation prédéterminée du premier membre quand celui-ci est en appui contre le taquet. Le taquet permet de prédéterminer une direction du premier membre par rapport au support. Si le support est orienté par rapport à la paroi à équiper, la direction de l'élément à sceller peut ainsi être obtenue directement. De plus, en combinant des ensembles pour maintenir deux éléments à sceller en même temps, sur le même support, on peut prédéfinir avec des taquets un entraxe et un parallélisme entre les axes de deux éléments à sceller.

Selon une autre disposition, le premier membre est monté coulissant sur le deuxième membre, des moyens de blocage permettant de maintenir une position relative des membres entre eux. La liaison n'est pas obtenue dans ce cas par aimantation, mais par les moyens de blocage. Le guidage du deuxième membre permet d'obtenir une direction permanente préréglée entre le premier et le deuxième membre.

De manière particulière, le support comporte au moins une face en matériau magnétique, les moyens de liaison comportant un aimant permanent pour coopérer avec la face en matériau magnétique. Ainsi, l'aimant permanent des moyens de liaison peut être placé sur toute la longueur du support. Il n'est pas nécessaire de prévoir un aimant de grande dimension sur le support. Le matériau magnétique est par exemple de l'acier doux. La face peut être une tôle rapportée sur le support. Elle peut être aussi directement une paroi d'un tube rectangulaire métallique formant le support ou une partie de celui-ci.

Selon un perfectionnement, le support comporte deux faces de guidage parallèles entre elles pour guider le deuxième membre entre les faces de guidage. Ainsi le deuxième membre est guidé entre les faces de guidage pour toujours rester centré sur la face en matériau magnétique.

De manière complémentaire, le deuxième membre comporte un pied en forme de disque dont les dimensions sont adaptées à la largeur entre les faces de guidage du support, le pied étant en appui sur la face en matériau magnétique. Ainsi le deuxième membre est guidé dans unes direction selon les faces de guidage, mais est libre de pivoter autour d'un axe perpendiculaire à la face en matériau magnétique.

De manière complémentaire, le premier membre comporte un niveau à bulle. On peut ainsi régler aisément sans instrument supplémentaire l'horizontalité de l'axe de l'élément à sceller.

Dans le cas d'une utilisation en plomberie, le premier membre comporte une pièce à visser sur l'élément à sceller, la pièce à visser étant fixée de manière séparable sur le premier membre. La pièce à visser permet de fixer l'élément à sceller par une partie fonctionnelle qui détermine ensuite l'orientation des éléments qui y seront fixés. Le maintien en est également bien assuré par ce moyen. Comme la pièce à visser est séparable, elle peut être raccordée d'abord sur l'élément à sceller, puis raccordée de manière rapide sur le premier membre.

Selon un perfectionnement, le support comporte un socle destiné à reposer sur le sol et un montant disposé entre le socle et les moyens de liaison. L'appareil n'a ainsi pas besoin d'être fixé et sa stabilité est assurée par le socle. Ceci a aussi l'avantage de permettre de retirer l'appareil après que les réglages soient effectués, de mettre le matériau de scellement en place, puis de remettre l'ensemble en place, si on a pris la précaution de repérer précisément la position de l'appareil au sol, par exemple à l'aide de butées.

Selon une disposition particulière, le montant est télescopique. On peut ainsi obtenir une grande amplitude d'utilisation sur la hauteur, tout en limitant l'encombrement de l'appareil, en particulier pour son stockage ou son transport.

Selon une autre disposition, le montant est monté amovible ou articulé sur le socle. On facilite ainsi le transport de l'appareil en limitant son encombrement. De plus il est ainsi possible de donner au montant diverses positions relativement au socle, afin de fournir une multiplicité de positions du montant et une utilisation diversifiée de l'appareil.

Selon un autre perfectionnement, au moins l'un des membres est gradué. Il est ainsi facile de repérer sa position.

### BRÈVE DESCRIPTION DES FIGURES

L'invention sera mieux comprise et d'autres particularités et avantages apparaîtront à la lecture de la description qui va suivre, la description faisant référence aux dessins annexés parmi lesquels .
- la figure 1 est une vue en perspective de l'appareil de scellement selon un premier mode de réalisation de l'invention, en utilisation pour l'aménagement d'un robinet de douche ;
- la figure 2 est une vue de face partielle de l'appareil de la figure 1 ;
- la figure 3 est une vue de dessus partielle de l'appareil de la figure 1 ;
- la figure 4 est une vue partielle de côté de l'appareil de la figure 1 ;
- la figure 5 est une vue similaire à la figure 1 pour la pose de conduites pour un radiateur ;
- la figure 6 est une coupe en coupe horizontale d'un mur incorporant des conduites pour un robinet ;
- la figure 7 est une vue en perspective d'un appareil selon une deuxième mode de réalisation de l'invention ;
- les figures 8 à 10 sont des vues similaires à la figure 7, l'appareil étant dans différentes positions d'utilisation ;
- la figure 11 est une vue en coupe du deuxième membre selon la ligne XI-XI de la figure 7.

### DESCRIPTION DETAILLÉE

Un appareil de scellement 1 selon un premier mode de réalisation de l'invention, tel que montré sur les figures 1 à 5, comporte un support 10 comportant un socle 101 destiné à reposer sur le sol. Le support 10 comporte en outre un montant 102 télescopique s'étendant sensiblement verticalement à partir du socle 101 lorsque ce dernier repose au sol. Le montant 102 est situé à proximité d'un bord du socle 101 afin de pouvoir placer le montant 102 de manière à proximité immédiate d'un mur. Le montant 102 est télescopique afin de pouvoir ajuster sa longueur. Pour cela, il comporte deux tubes 1021, 1022 de section rectangulaire qui s'emmanche l'un dans l'autre. Les tubes sont en acier doux. Des moyens d'arrêt 103 sont prévus pour maintenir les deux tubes 1021, 1022 dans une position plus ou moins déployée. Ces moyens d'arrêt 103 sont représentés par une vis de pression, mais d'autres techniques équivalentes pourraient être utilisées.

L'appareil de scellement 1 comporte en outre des moyens de liaison pour fixer au support 10 deux éléments à sceller 2. Dans l'exemple représenté, les éléments à sceller sont des raccords 2 en forme de pipe connectés à une extrémité à des conduites 3 souples en matière synthétique telle que du PER. Les conduites 3 s'étendent dans une saignée 4 du mur 5 et sont destinées à être noyées dans le matériau de scellement. Chaque raccord 2 comporte une sortie 20 filetée femelle, dont l'axe est sensiblement perpendiculaire à la direction de la conduite 3 et au mur 5, comme le montre la figure 6.

Les moyens de liaisons comportent deux ensembles, chaque ensemble comportant un premier membre 12 destiné à recevoir l'élément à sceller 2 et un deuxième membre 13 lié au support 10 et faisant l'intermédiaire entre le premier membre 12 et le support 10. Le premier et le deuxième membre 12, 13 sont reliés entre eux par aimantation de manière réglable, de même que le deuxième membre 13 et le support 10.

Le deuxième membre 13 a une forme de té comportant deux ailes 131, 132 perpendiculaires entre elles. La longueur du deuxième membre 13 correspond sensiblement à la largeur du montant 102. La première aile 131 reçoit le premier membre 12, tandis que la deuxième aile 132 est plaquée contre le montant 102 par l'aimantation. Pour cela, comme le montre mieux la figure 2, la deuxième aile 132 comporte un aimant 1320 en forme de plaque qui est fixé par vis au deuxième membre 13.

La première aile 131 a une face plane 1310 et une face opposée 1311 à la face plane comportant des taquets 1312 parallèles à la deuxième aile 132. Elle est réalisée en acier doux afin d'être magnétique.

Le premier membre 12 est réalisé par un tube 122 fixé sur une règle 121. La règle 121 comporte un aimant de forme plane et comportant deux bords 1210 parallèles à l'axe du tube 122. Le premier membre 12 peut être mis en place sur la première aile 131, contre la face 1311 à taquets 1312, l'un des bords 1210 de l'aimant étant en appui contre l'un des taquets 1312. L'axe du tube 122 est alors dans une direction prédéfinie par rapport au support 10, et à une distance également prédéfinie. Le tube 122 est fileté à son extrémité et reçoit une pièce à visser 123, maintenue par un écrou à collet 124. La pièce à visser 123 comporte également un filetage mâle adapté pour que la pièce à visser 123 puisse se visser dans le raccord 2 à sceller. Le premier membre 12 comporte également un niveau à bulle 125 afin de faciliter les opérations de réglage.

Lors de l'utilisation de l'appareil de scellement 1, comme montré sur la figure 1, on place le support 10 en regard de l'endroit où les raccords 2 à sceller doivent se trouver, par exemple pour le raccordement d'un robinet de douche. Une distance par rapport au sol et à l'angle du mur 5 doit de préférence être respectée. On met en place les pièces à visser 123 sur les sorties 20 des raccords 2 à sceller, puis on fixe les pièces à visser 123 sur les tubes 122 des premiers membres 12 à l'aide des écrous à collet 124.

Ensuite, on ajuste la position des premiers membres 12 sur les deuxièmes membres 13 et des deuxièmes membres 13 sur le support 10 jusqu'à obtenir la position et l'orientation souhaitées des raccords 2 à sceller par rapport au mur 5 et entre eux. Les ajustements sont réalisés en glissant la deuxième aile 132 sur le support 10 ou les premiers membres 12 sur la première aile 131. La position obtenue est maintenue par l'adhérence entre les surfaces du fait de l'attraction exercée par les aimants. On comble alors la saignée 4 avec un matériau à sceller de manière à enrober les conduites 3 et les raccords 2. L'appareil de scellement 1 permet de maintenir la bonne position des raccords 2 pendant la mise en place et la prise du matériau de scellement, sans la présence d'un opérateur. Lorsque la prise est faite, on desserre les écrous à collet 124 de manière à pouvoir séparer les premiers membres 12 des pièces à visser 123, on écarte le support 10 et on dévisse les pièces à visser 123.

On a montré sur la figure 5 une autre configuration d'utilisation de l'appareil de scellement 1 pour fixer des raccords 2 destinés à alimenter un radiateur par des connexions situées l'une au-dessus de l'autre. Les deux ensembles des moyens de liaison sont placés sur la même face du support 10, à des hauteurs différentes. Les réglages sont effectués de la même manière que précédemment.

L'appareil de scellement 1 peut être utilisé en plaçant les premiers membres 12 sur la face comportant des taquets 1312, l'aimant étant en appui par l'un de ses bords contre un taquet 1312. On peut ainsi obtenir des positions dans lesquelles les premiers membres 12 sont parallèles avec un entraxe prédéterminé, par exemple à 150 mm. En glissant le premier membre 12 le long du taquet 1312, on peut encore ajuster la profondeur d'enfoncement du raccord 2 dans la saignée 4 du mur 5. On peut aussi utiliser l'appareil de scellement 1 en plaçant directement le premier membre 12 sur le montant 102. Le montant 102 joue alors le rôle du deuxième membre 13.

Dans un deuxième mode de réalisation, tel que montré sur les figures 7 à 11, le socle 101' comporte une base 1010 sur laquelle deux traverses 1011 sont montées coulissantes transversalement à la base 1010. La base 1010 comporte en outre deux flasques 1012 entre lesquels le montant 102' est inséré et serré par des moyens de serrage 1013 pour être fixé de manière amovible. D'autres moyens de serrage 1014 sont prévus pour arrêter les traverses 1011. Les extrémités des traverses 1011 sont munies de tampons 1015 souples.

Le montant 102' comporte deux rainures 1023 parallèles l'une à l'autre et s'étendant sur toute la longueur du montant 102'. Chaque rainure 1023 est délimitée par des faces de guidage 1024 tandis que le fond est garni d'une tôle 1025 métallique formant la face en matériau magnétique. Le deuxième membre 13' comporte un pied 133 en forme de disque dont le diamètre est ajusté à la largeur de la rainure 1023. Ainsi, la position transversale du deuxième membre 13' est déterminée par les faces de guidage 1024 qui positionnent le pied 133. Cependant, le pied 133 peut pivoter entre les faces de guidage 1024.

Le deuxième membre 13' est montré en détail sur la figure 11. Il comporte un aimant 136 placé au centre du disque de manière à agir à la surface de celui-ci. Une aile 132' fait saillie du pied 133 et comporte deux logements 1325 cylindrique parallèles entre eux et à la face du pied 133. L'un des logements 1325 au choix reçoit le premier membre 12' qui a une forme tubulaire. Le premier membre 12' peut ainsi coulisser dans le logement afin de régler sa position. Le deuxième membre 13' comporte en outre des moyens de blocage 134 pour fixer le premier membre 12'. Les moyens de blocage 134 comportent un coin 1340 monté coulissant dans un évidement 1341 tangentiel aux deux logements 1325 et une vis 1342 exerçant une traction sur le coin 1340 pour le plaquer contre le premier membre 12'. Le deuxième membre comporte en outre un niveau à bulle 1326 à l'extrémité de l'aile 132'.

Lors de l'utilisation, le deuxième membre 13' peut être réglé en position dans la direction longitudinale du montant 102' et en orientation selon un axe perpendiculaire aux faces en matériau magnétique, l'aimant 136 maintenant la position obtenue par glissement ou par dépose et pose. Le premier membre 12' peut être positionné par rapport au deuxième membre 13', en principe dans une direction transversale au montant 102'. Plusieurs ensembles de liaison 12', 13' peuvent être utilisés, comme montré sur les figures 7 à 10.

La figure 8 montre qu'il est possible de déplacer les traverses 1011 vers la gauche afin de pouvoir placer le montant 102' au plus près d'un angle de mur vers la droite. De même, la figure 9 montre qu'il est possible de déplacer les traverses 1011 vers la droite afin de pouvoir placer le montant 102' au plus près d'un angle de mur vers la gauche. La figure 10 montre par ailleurs une utilisation de l'appareil 1' dans laquelle le montant 102' est placé horizontalement entre les flasques 1012 afin de placer les premiers membres 12' selon un axe vertical en porte-à-faux par rapport au socle 101'. On pourra aussi utiliser deux socles 101' reliés par le montant 102' faisant fonction de poutre, les faces en matériau magnétique étant placées à l'horizontale ou à la verticale. Dans ce premier cas, les traverses 1011 permettent de régler l'altitude de la poutre.

L'invention n'est pas limitée aux modes de réalisation qui viennent d'être décrits à titre d'exemple. Le tube de large section du montant télescopique pourrait être en partie supérieure tandis que le tube de plus petite section pourrait être fixé sur le socle.

## Revendications

1. Appareil de scellement d'au moins un élément à sceller (2), comportant un support (10) et des moyens de liaison (12, 13) pour fixer l'élément au support (10), les moyens de liaison comportant un premier membre (12) destiné à recevoir l'élément à sceller (2), **caractérisé en ce que** les moyens de liaisons comportent en outre un deuxième membre (13) lié au support (10), le deuxième membre (13) étant relié au support (10) ou au premier membre (12) par aimantation de manière réglable.

2. Appareil selon la revendication 1, dans lequel le deuxième membre (13) comporte deux ailes (131, 132) perpendiculaires entre elles dont la première (131) reçoit le premier membre (12) en y étant relié par aimantation, le deuxième membre (13) étant lié au support (10) par aimantation entre le support (10) et la deuxième aile (132).

3. Appareil selon la revendication 2, dans lequel la première aile (131) du deuxième membre (13) a une face plane (1310) destinée à recevoir le premier membre (12).

4. Appareil selon la revendication 2, dans lequel la première aile (131) du deuxième membre (13) a une face (1311) comportant au moins un taquet (1312) pour définir une orientation prédéterminée du premier membre (12) quand celui-ci est en appui contre le taquet (1312).

5. Appareil selon la revendication 1, dans lequel le premier membre (12') est monté coulissant sur le deuxième membre (13'), des moyens de blocage (134) permettant de maintenir une position relative des membres (12', 13') entre eux.

6. Appareil selon la revendication 1, dans lequel le support (10) comporte au moins une face en matériau magnétique, les moyens de liaison (13) comportant un aimant (1320) permanent pour coopérer avec la face en matériau magnétique.

7. Appareil selon la revendication 5, dans lequel le support (10) comporte deux faces de guidage (1024) parallèles entre elles pour guider le deuxième membre (13') entre les faces de guidage (1024).

8. Appareil selon la revendication 7, dans lequel le deuxième membre (13') comporte un pied (133) en forme de disque dont les dimensions sont adaptées à la largeur entre les faces de guidage (1024) du support (102'), le pied (133) étant en appui sur la face en matériau magnétique.

9. Appareil selon la revendication 1, dans lequel le premier membre (12) comporte un niveau à bulle (125).

10. Appareil selon la revendication 1, dans lequel le premier membre (12) comporte une pièce à visser (123) sur l'élément à sceller (2), la pièce à visser (123) étant fixée de manière séparable sur le premier membre (12).

11. Appareil selon la revendication 1, dans lequel le support (10) comporte un socle (101) destiné à reposer sur le sol et un montant (102) disposé entre le socle (101) et les moyens de liaison (12', 13').

12. Appareil selon la revendication 11, dans lequel le montant (102) est télescopique.

13. Appareil selon la revendication 11, dans lequel le montant (102, 102') est monté amovible ou articulé sur le socle (101).

14. Appareil selon la revendication 1, dans lequel au moins l'un des membres (12, 13) est gradué.
